# EUROPÄISCHE PATENTSCHRIFT

(11) **EP 4 126 727 B1**
(45) Veröffentlichungstag und Bekanntmachung des Hinweises auf die Patenterteilung: **15.01.2025**
(21) Anmeldenummer: 21715796.5
(22) Anmeldetag: 23.03.2021
(51) Int. Cl.: B65H 54/28

(54) **VORRICHTUNG ZUM VERLEGEN EINES FADENS**
DEVICE FOR LAYING A THREAD
DISPOSITIF DE POSE D'UN FIL

(30) Priorität: 26.03.2020 DE 102020001938
(43) Veröffentlichungstag der Anmeldung: 08.02.2023
(73) Patentinhaber: Oerlikon Textile GmbH & Co. KG, 42897 Remscheid (DE)
(72) Erfinder: BERNER, Patrik, 45549 Sprockhövel (DE)
(74) Vertreter: Neumann, Ditmar
(86) Internationale Anmeldenummer: PCT/EP2021/057381
(87) Internationale Veröffentlichungsnummer: WO 2021/191186

(56) Entgegenhaltungen:
- DE-A1- 102014 208 336
- FR-A- 556 886
- US-A- 2 200 388
- US-A- 2 345 544

## Beschreibung

Die Erfindung betrifft eine Vorrichtung zum Verlegen eines Fadens gemäß dem Oberbegriff des Anspruchs 1.

Bei der Herstellung von synthetischen Fäden in einem Schmelzspinnprozess oder bei der Behandlung von Fäden in einem Texturierprozess ist es üblich, dass am Ende des Prozesses die Fäden zur Speicherung zu einer Spule gewickelt werden. Hierzu wird der Faden innerhalb einer Spulenbreite der zu wickelnden Spule hin- und hergeführt, so dass sich eine Kreuzwicklung zur Bildung der Spule ergibt. Ein Fadenführer wird hierzu oszillierend angetrieben, so dass der Faden zu einer zylindrischen oder bikonischen Kreuzspule gewickelt werden kann. Zum Antrieb eines derartigen Fadenführers sind im Stand der Technik Vorrichtungen zum Verlegen eines Fadens bekannt, bei welchem der Fadenführer an einem Führungsende eines Führungsstabes angeordnet ist und bei welchem der Führungsstab pendelnd angetrieben wird. Eine derartige Vorrichtung zum Verlegen eines Fadens ist bereits seit langem aus der DE 1 131 575 A1 bekannt.

Bei der bekannten Vorrichtung zum Verlegen eines Fadens ist der Führungsstab an einer Schwenkachse drehbar gelagert. Um den am Führungsende gehaltenen Fadenführer des Führungsstabes anzutreiben, greift an dem gegenüberliegenden Antriebsende des Führungsstabes ein Antrieb an. Da das Antriebsende des Führungsstabes sich relativ zur Schwenkachse auf einer Kreisbahn bewegt, ist das Antriebsende über eine Gleitverbindung mit einem mehrgliedrigen Getriebe, das durch eine Nutenscheibe zu einer gleichförmigen Hin- und Herbewegung aktiviert ist, angetrieben. Durch die Formgebung der umlaufenden Nut in der Nutenscheibe sowie deren Stellung wird das Führungsende des Führungsstabes hin- und herbewegt, wobei eine konstante Verlegebreite vorherrscht. Derartige mechanische Kopplungsgetriebe sind somit völlig ungeeignet, um einen Faden mit möglichst variabler Verlegebreite führen zu können.

Es haben sich daher bis heute nur derartige Vorrichtungen zum Verlegen eines Fadens durchgesetzt, bei welcher der Führungsstab mit seinem Antriebsende an einer angetriebenen Welle gehalten ist. Derartige Systeme sind beispielsweise aus der DE 199 60 024 A1 mit einem elektrischen Antrieb oder aus der DE 15 60 360 A1 mit einem mechanischen Antrieb bekannt. Bei all diesen Systemen ist jedoch erforderlich, dass die Bewegungsenergie des Führungsstabes allein durch ein Drehmoment der Antriebswelle erzeugt werden muss. Insoweit wirken die Massenkräfte des Führungsstabes an der Antriebswelle, was insbesondere in den Umkehrpunkten entsprechend hohe Brems- und Antriebsenergien erfordern. Zudem ist eine exakte Winkelerfassung und Winkelsteuerung erforderlich, um einen Faden mit variabler Verlegebreite zu führen.

Es ist somit Aufgabe der Erfindung, eine gattungsgemäße Vorrichtung zum Verlegen eines Fadens bereitzustellen, bei welcher der Führungsstab präzise und mit einfach verstellbaren Verlegebreiten zu einer oszillierenden Bewegung antreibbar ist.

Diese Aufgabe wird erfindungsgemäß durch eine Vorrichtung zum Verlegen eines Fadens gemäß Anspruch 1 gelöst, wobei der Antrieb als ein oszillierender Linearantrieb ausgebildet ist und dass der Linearantrieb durch ein Koppelglied mit dem Antriebsende des Führungsstabes verbunden ist.

Vorteilhafte Weiterbildungen der Erfindung sind durch die Merkmale und Merkmalskombinationen der Unteransprüche definiert.

Die Erfindung besitzt den besonderen Vorteil, dass die Schwenkbewegung des Führungsstabes allein durch eine geradlinige Linearbewegung erzeugbar ist. Zur Übertragung auf das auf eine Kreisbahn geführte Antriebsende des Führungsstabes ist zwischen dem Linearantrieb und dem Führungsstab ein einfaches Koppelglied vorgesehen, so dass die Relativbeweglichkeit zwischen dem Führungsstab und dem Linearantrieb gewährleistet ist. Insoweit lässt sich der Führungsstab durch den Linearantrieb schnell und sehr präzise verschwenken.

Zur Übertragung der Relativbeweglichkeit zwischen dem Linearantrieb und dem auf einer kreisförmigen Führungsbahn geführten Antriebsende des Führungsstabes ist das Kopplungsglied durch eine Schubstange gebildet, die durch ein Drehgelenk mit dem Antriebsende des Führungsstabes und durch ein zweites Drehgelenk mit einem Stößel des Linearantriebes verbunden ist. So lässt sich die Linearbewegung des Linearantriebes direkt über die Schubstange auf das Antriebsende des Führungsstabes übertragen.

Um eine definierte Verlegebreite zum Verlegen des Fadens einhalten zu können, ist der Linearantrieb durch einen pneumatischen oder hydraulischen oder elektrischen Aktor gebildet, welcher den Stößel innerhalb eines Hubes linear hin- und herführt. So wird durch den Hub des Linearantriebes die Verlegebreite am Führungsende des Führungsstabes bestimmt.

Zur Einstellung bestimmter Verlegebreiten ist der Hub des Aktors vorzugsweise einstellbar ausgebildet. Damit können unterschiedliche Spulenbreiten oder auch bikonische Spulen in einfacher Art und Weise gewickelt werden.

Um eine möglichst kompakte Anordnung zu erhalten, ist die Weiterbildung der Erfindung bevorzugt ausgeführt, bei welcher das Führungsende des Führungsstabes am Ende eines Führungsschenkels und das Antriebsende des Führungsstabes am Ende eines Antriebsschenkels ausgebildet sind, wobei die Schwenkachse im Bereich zwischen dem Führungsschenkel und dem Antriebsschenkel angeordnet ist und wobei der Führungsschenkel und der Antriebsschenkel zwischen sich einen Winkel im Bereich von 50° bis 180° aufspannen. So lassen sich insbesondere L-förmige Führungsstäbe dazu nutzen, die Hubbewegung des Linearantriebes in eine Schwenkbewegung des Führungsendes umzusetzen.

Um mit möglichst geringem Hub relativ große Verlegebreiten erzeugen zu können, ist die Weiterbildung der Erfindung vorgesehen, bei welcher der Führungsschenkel eine Länge aufweist, die um ein vielfaches größer ist als eine Länge des Antriebsschenkels.

So können die Hebelgesetze genutzt werden, um bei relativ geringem Hub möglichst große Verlegebreiten zu erzeugen.

Für die Reproduzierbarkeit und Einstellbarkeit der Verlegebreiten an dem Führungsende ist die Weiterbildung der Erfindung besonders vorteilhaft, bei welcher eine Verlegebreite zum Verlegen des Fadens sich aus einer Berechnungsformel in Abhängigkeit vom Hub des Linearantriebes und einer Längengeometrie des Führungsstabes wie folgt ergibt: $V = \left({L}_{F}{/L}_{A}\right) \times H$

Hierin ist die Verlegebreite mit V, die Länge des Führungsschenkel mit L_{F}, die Länge des Antriebschenkels mit L_{A} und der Hub des Linearantriebes mit H bezeichnet.

Damit ist zu jedem einstellbaren Hub des Linearantriebes die erreichte Verlegungsbreite beim Verlegen des Fadens im Voraus zu bestimmen. Insbesondere zur Ausführung von Hubatmungen und asymmetrischen Spulen sind die Verlegungsbreiten entsprechen im Voraus bestimmbar.

Die erfindungsgemäße Vorrichtung zum Verlegen eines Fadens wird nachfolgend anhand einiger Ausführungsbeispiele unter Bezug auf die beigefügten Figuren näher erläutert.

Es stellen dar:
- Fig. 1: schematisch eine Ansicht eines ersten Ausführungsbeispiels der erfindungsgemäßen Vorrichtung zum Verlegen eines Fadens
- Fig. 2: schematisch eine Ansicht eines weiteren Ausführungsbeispiels der erfindungsgemäßen Vorrichtung zum Verlegen eines Fadens
In der Fig. 1 ist ein erstes Ausführungsbeispiel der erfindungsgemäßen Vorrichtung zum Verlegen eines Fadens schematisch dargestellt. Das Ausführungsbeispiel weist einen Führungsstab 1 auf, der aus einem Führungsschenkel 1.1 und einem Antriebsschenkel 1.2 gebildet ist. Der Führungsstab 1 ist an einer stationären Schwenkachse 4 drehbar gelagert. Die Schwenkachse 4 ist an dem Führungsstab 1 im Bereich zwischen dem Führungsschenkel 1.1 und dem Antriebsschenkel 1.2 angeordnet. Hierzu ist der Führungsstab 1 L-förmig ausgebildet, so dass sich zwischen dem Führungsschenkel 1.1 und dem Antriebsschenkel 1.2 ein Winkel er einstellt. Der Winkel α kann hierbei in einem Bereich zwischen 50° bis max. 180° ausgebildet sein. Der Führungsschenkel 1.1 des Führungsstabes 1 weist eine wirksame Länge auf, die in Fig. 1 mit dem Bezugszeichen LF gekennzeichnet ist. Demgegenüber weist der Antriebsschenkel 1.2 eine wirksame Länge auf, die mit dem Bezugszeichen LA in Fig. 1 eingetragen ist. Die Länge LF des Führungsschenkels 1.1 ist hierbei um ein vielfaches größer als die Länge LA des Antriebsschenkels 1.2. Die wirksamen Längen LF und LA beziehen sich auf eine Schwenkachse 4 als Drehpunkt und einen Drehpunkt 8.1 am Antriebsschenkel 1.2 sowie einem Führungsende 2.

Der Führungsschenkel 1.1 weist an seinem Führungsende 2 einen Fadenführer 3 auf. Der Antriebsschenkel 1.2 ist an einem Antriebsende 5 mit einem Antrieb 9 verbunden. Der Antrieb 9 ist in diesem Ausführungsbeispiel durch einen Linearantrieb 6 gebildet, der einen Aktor 6.1 und einen Stößel 6.2 aufweist. Zwischen dem Stößel 6.2 und dem Antriebsende 5 des Antriebsschenkel 1.2 ist ein Koppelglied in Form einer Schubstange 7 angeordnet. Die Schubstange 7 ist hierzu mit einem Drehgelenk 8.1 mit dem Antriebsende 5 des Antriebsschenkels 1.2 verbunden. Mit einem zweiten Drehgelenk 8.2 ist die Schubstange 7 mit dem Stößel 6.2 des Linearantriebes 6 gekoppelt.

Dem Aktor 6.1 ist ein Steuergerät 10 zugeordnet. Durch das Steuergerät 10 kann eine Führungsgeschwindigkeit sowie ein Hub des Aktors 6.1 gesteuert werden. Der Aktor 6.1 kann hierzu pneumatische, hydraulische oder elektrische Mittel zur Bewegung des Stößels 6.2 aufweisen.

Im Betrieb wird über den Linearantrieb 6 eine oszillierende Antriebsbewegung an dem Antriebsende 5 des Antriebsschenkels 1.2 des Führungsstabes 1 eingeleitet. So wird der Antriebsschenkel 1.2 mit einem Drehwinkel um die Schwenkachse 4 hin- und hergeführt. Diese Drehbewegung wird auf den Führungsschenkel 1.1 übertragen. Der Schwenkwinkel des Führungsschenkels 1.1 und damit die durch das Führungsende 2 des Führungsstabes 1 oszillierend durchlaufende Verlegebreite, die beispielhaft eine Spulenbreite entspricht, ist in Fig. 1 in einer gestrichelt dargestellten Spulenoberfläche mit dem Bezugszeichen V eingetragen. Die Spule ist in diesem Ausführungsbeispiel mit dem Bezugszeichen 11 gekennzeichnet. Die Verlegungsbreite V, in welchem ein Faden durch den Fadenführer 3 am Führungsende 2 des Führungsstabes 1 geführt wird, ist abhängig vom jeweils eingestellten Hub des Linearantriebes 6. Hier können insbesondere Mittelwert und Amplitude der Stößelbewegung H(t) eingestellt werden. Damit kann sowohl eine Hubatmung als auch eine Ablegeposition entlang der Verlegebreite Veingestellt werden. Der Hub H bildet somit das Stellmittel, um die Verlegebreite des Führungsendes 2 zu beeinflussen und zu ändern. Aufgrund der geometrischen Beziehungen zwischen dem Antriebsschenkel 1.2 und dem Führungsschenkel 1.1 lässt sich die Verlegungsbreite V mit Hilfe des Hubes H des Linearantriebes 6 vorherbestimmen. Es gilt hierzu: $V = \left({L}_{F}{/L}_{A}\right) \times H$

Insoweit lässt sich zu jedem Hub H die Verlegungsbreite V mit Hilfe der Hebelgeometrien des Führungsstabes 1 bestimmen. Die Einstellung des Hubes an dem Linearantrieb 6 erfolgt durch das Steuergerät 10. Hierbei kann die Verlegungsbreite auch während des Wickelns einer Spule verändert werden, um beispielsweise eine Hubatmung oder eine bestimmte Formgebung der Spule zu erreichen.

Bei dem in Fig. 1 dargestellten Ausführungsbeispiel erzeugt der Linearantrieb 6 eine vertikal oszillierende Hubbewegung, um den Führungsstab 1 anzutreiben. Alternativ besteht jedoch auch die Möglichkeit, dass der Linearantrieb 6 eine horizontale Hubbewegung ausführt. In Fig. 2 ist hierzu ein Ausführungsbeispiel dargestellt. Das Ausführungsbeispiel in Fig. 2 ist im Aufbau identisch zu dem Ausführungsbeispiel nach Fig. 1, so dass an dieser Stelle nur die Unterschiede erläutert werden und ansonsten Bezug zu der vorgenannten Beschreibung genommen wird.

Bei dem in Fig. 2 dargestellten Ausführungsbeispiel weist der Führungsstab einen Führungsschenkel 1.1 und einen Antriebsschenkel 1.2 auf, die zwischen sich einen Winkel α von 180° bilden. Insoweit ist der Führungsstab 1 geradeaus gebildet, wobei eine Schenkachse 4 zwischen dem Führungsschenkel 1.1 und dem Antriebsschenkel 1.2 angeordnet ist.

An dem Antriebsende 5 des Antriebsschenkels 1.2 ist der Antrieb 9 gekoppelt. Der Antrieb 9 weist in diesem Ausführungsbeispiel ebenfalls einen Linearantrieb 6 auf, der aus einem Aktor 6.1 und einem Stößel 6.2 gebildet ist. Der Stößel 6.2 ist über eine Schubstange 7 mit dem Antriebsende 5 des Führungsstabes 1 verbunden. Hierbei ist die Schubstange 7 über ein Drehgelenk 8.1 mit dem Antriebsschenkel 1.2 und über ein zweites Drehgelenk 8.2 mit dem Stößel 6.2 verbunden. Der Stößel 6.2 wird durch den Aktor 6.1 in horizontaler Richtung innerhalb eines Hubes H hin- und hergeführt. Hierzu wird der Aktor 6.1 durch das Steuergerät 10 gesteuert. Die Schubstange 7 bildet dabei das Koppelungsglied, um eine Relativbewegung zwischen dem Stößel 6.2 auf einer Linearbahn und dem Antriebsende 5 auf einer Kreisbahn zu ermöglichen. Durch die Drehgelenke 8.1 und 8.2 ist hierbei eine feste Verbindung zwischen dem Linearantrieb 6 und dem Führungsstab 1 in jeder Stellung gewährleistet.

Bei dem Ausführungsbeispiel in Fig. 1 und 2 ist die Vorrichtung zum Verlegen eines Fadens gezeigt, wie sie beispielsweise in einer Wickelstelle zum Wickeln eines Fadens einsetzbar ist. Grundsätzlich besteht jedoch auch die Möglichkeit, dass dem Linearantrieb mehrere Führungsstäbe 1 zugeordnet sind, um parallel mehrere Fäden gleichzeitig zu Spulen wickeln zu können. Insoweit könnte der Stößel 6.2 des Aktors 6.1 über mehrere Koppelglieder mit mehreren Führungsstäben verbunden sein.

## Patentansprüche

1. Vorrichtung zum Verlegen eines Fadens mit einem schwenkbaren Führungsstab (1), der ein Führungsende (2) mit einem Fadenführer (3) und ein Antriebsende (5) aufweist und der an einer ortsfesten Schwenkachse (4) drehbar gelagert ist, wobei das Antriebsende (5) des Führungsstabs (1) mit einem Antrieb (9) gekoppelt ist, **dadurch gekennzeichnet, dass** der Antrieb (9) als ein oszillierender Linearantrieb (6) ausgebildet ist und dass der Linearantrieb (6) durch ein Koppelglied (7) mit dem Antriebsende (5) des Führungsstabes (1) verbunden ist und das Koppelglied durch eine Schubstange (7) gebildet ist, die durch ein Drehgelenk (8.1) mit dem Antriebsende (5) des Führungsstabes (1) und durch ein zweites Drehgelenk (8.2) mit einem Stößel (6.2) des Linearantriebs (6) verbunden ist.

2. Vorrichtung nach Anspruch 1,
**dadurch gekennzeichnet, dass** der Linearantrieb (6)
durch einen pneumatischen oder hydraulischen oder elektrischen Aktor (6.1) gebildet, welcher den Stößel (6.2) innerhalb eines Hubes (H) linear hin- und herführt.

3. Vorrichtung nach Anspruch 2,
**dadurch gekennzeichnet, dass** der Hub (H) des
Aktors (6.1) zur Einstellung einer Verlegungsbreite (V) des Führungsendes (2) einstellbar ausgebildet ist.

4. Vorrichtung nach einem der Ansprüche 1 bis 3,
**dadurch gekennzeichnet, dass**
das Führungsende (2) des Führungsstab (1) am Ende eines Führungsschenkels (1.1) und das Antriebsende (5) des Führungsstabes (1) am Ende eines Antriebsschenkels (1.2) ausgebildet sind, dass die Schwenkachse (4) im Bereich zwischen dem Führungsschenkel (1.1) und dem Antriebsschenkel (1.2) angeordnet ist und dass der Führungsschenkel (1.1) und der Antriebsschenkel (1.2) zwischen sich einen Winkel (α) im Bereich von 50° bis 180° aufspannen.

5. Vorrichtung nach Anspruch 4,
**dadurch gekennzeichnet, dass** der Führungsschenkel (1.1) eine wirksame Länge (LF) aufweist, die um ein Vielfaches größer ist als eine wirksame Länge (LA) des Antriebsschenkels (1.2).

6. Vorrichtung nach Anspruch 5,
**dadurch gekennzeichnet, dass** eine Verlegungsbreite (V) zum Verlegen des Fadens sich aus einer Berechnungsformel in Abhängigkeit vom Hub (H) des Linearantriebes (6) und einer Längengeometrie des Führungsstabes (1) wie folgt ergibt: $V = \left({L}_{F}{/L}_{A}\right) \times H$

## Claims

1. Device for laying a thread, having a pivotable guide bar (1) which has a guide end (2) with a thread guide (3) and a drive end (5) and which is rotatably mounted on a stationary pivot axis (4), wherein the drive end (5) of the guide bar (1) is coupled to a drive (9),
**characterized in that** the drive (9) is in the form of an oscillating linear drive (6), and **in that** the linear drive (6) is connected to the drive end (5) of the guide bar (1) by a coupling member (7) and the coupling member is formed by a push rod (7) which is connected to the drive end (5) of the guide bar (1) by a rotary joint (8.1) and to a plunger (6.2) of the linear drive (6) by a second rotary joint (8.2).

2. Device according to Claim 1,
**characterized in that** the linear drive (6) is formed by a pneumatic or hydraulic or electric actuator (6.1) which guides the plunger (6.2) linearly back and forth within a stroke (H).

3. Device according to Claim 2, **characterized in that** the stroke (H) of the actuator (6.1) is configured to be adjustable in order to set a laying width (V) of the guide end (2).

4. Device according to one of Claims 1 to 3, **characterized in that** the guide end (2) of the guide bar (1) is formed at the end of a guide limb (1.1) and the drive end (5) of the guide bar (1) is formed at the end of a drive limb (1.2), **in that** the pivot axis (4) is arranged in the region between the guide limb (1.1) and the drive limb (1.2), and **in that** the guide limb (1.1) and the drive limb (1.2) span between them an angle (α) in the range from 50° to 180°.

5. Device according to Claim 4, **characterized in that** the guide limb (1.1) has an effective length (LF) which is several times greater than an effective length (LA) of the drive limb (1.2).

6. Device according to Claim 5, **characterized in that** a laying width (V) for the laying of the thread results from a calculation formula in dependence on the stroke (H) of the linear drive (6) and a length geometry of the guide bar (1) as follows: $V = \left({L}_{F}{/L}_{A}\right) \times H$

## Revendications

1. Dispositif pour la pose d'un fil avec une tige de guidage (1) pivotante, qui présente une extrémité de guidage (2) avec un guide-fil (3) et une extrémité d'entraînement (5) et qui est montée de manière rotative sur un axe de pivotement (4) fixe, l'extrémité d'entraînement (5) de la tige de guidage (1) étant reliée à un système d'entraînement (9), **caractérisé en ce que** le système d'entraînement (9) est conçu sous la forme d'un système d'entraînement linéaire oscillant (6) et **en ce que** le système d'entraînement linéaire (6) est relié par un élément de liaison (7) à l'extrémité d'entraînement (5) de la tige de guidage (1), et l'élément de liaison est formé par une tige de poussée (7) qui est reliée par une articulation rotative (8.1) à l'extrémité d'entraînement (5) de la tige de guidage (1) et par une deuxième articulation rotative (8.2) à un poussoir (6.2) du système d'entraînement linéaire (6).

2. Dispositif selon la revendication 1,
**caractérisé en ce que** le système d'entraînement linéaire (6) est formé par un actionneur pneumatique ou hydraulique ou électrique (6.1) qui guide le poussoir (6.2) de manière linéaire dans un sens et dans l'autre à l'intérieur d'une course (H).

3. Dispositif selon la revendication 2,
**caractérisé en ce que** la course (H) de l'actionneur (6.1) est conçue pour être réglable afin de régler une largeur de pose (V) de l'extrémité de guidage (2).

4. Dispositif selon l'une des revendications 1 à 3,
**caractérisé en ce que** l'extrémité de guidage (2) de la tige de guidage (1) est formée à l'extrémité d'une branche de guidage (1.1) et l'extrémité d'entraînement (5) de la tige de guidage (1) est formée à l'extrémité d'une branche d'entraînement (1.2), de telle sorte l'axe de pivotement (4) soit agencé dans la zone se trouvant entre la branche de guidage (1.1) et la branche d'entraînement (1.2) et que la branche de guidage (1.1) et la branche d'entraînement (1.2) forment entre elles un angle (α) compris entre 50° et 180°.

5. Dispositif selon la revendication 4,
**caractérisé en ce que** la branche de guidage (1.1) présente une longueur effective (LF) qui est plusieurs fois supérieure à une longueur effective (LA) de la branche d'entraînement (1.2).

6. Dispositif selon la revendication 5,
**caractérisé en ce qu'**une largeur de pose (V) pour la pose du fil résulte d'une formule de calcul en fonction de la course (H) du système d'entraînement linéaire (6) et d'une géométrie de longueur de la tige de guidage (1) comme suit : $V = \left({L}_{F}{/L}_{A}\right) \times H .$
